# EUROPÄISCHE PATENTSCHRIFT

(11) **EP 1 119 729 B1**
(45) Veröffentlichungstag und Bekanntmachung des Hinweises auf die Patenterteilung: **28.04.2004**
(21) Anmeldenummer: 99942881.6
(22) Anmeldetag: 18.08.1999
(51) Int. Cl.: F24F 13/15

(54) **VORRICHTUNG IN LUFTTECHNISCHEN ANLAGEN MIT VERSTELLBAREN JALOUSIENKLAPPEN**
DEVICE FOR VENTILATION SYSTEMS WITH ADJUSTABLE LAMELLAE
DISPOSITIF MONTE DANS DES INSTALLATIONS AERAULIQUES PRESENTANT DES LAMELLES REGLABLES

(30) Priorität: 07.10.1998 DE 29817878 U
(43) Veröffentlichungstag der Anmeldung: 01.08.2001
(73) Patentinhaber: GEBHARDT-STAHL GMBH, 59457 Werl (DE)
(72) Erfinder: GEBHARDT, Manfred, D-59494 Soest (DE); GEBHARDT, Margret, D-59457 Werl (DE)
(74) Vertreter: Patentanwälte Meinke, Dabringhaus und Partner
(86) Internationale Anmeldenummer: PCT/EP1999/006048
(87) Internationale Veröffentlichungsnummer: WO 2000/020804

(56) Entgegenhaltungen:
- DE-U- 9 106 188
- DE-U- 9 316 535
- GB-A- 2 203 530
- US-A- 3 084 715

## Beschreibung

Die Erfindung richtet sich auf eine Vorrichtung zur Einstellung eines Durchströmquerschnittes in lufttechnischen Anlagen mit zueinander verstellbaren Jalousienklappen, die außenrandseitig über in Eingriff stehende Zahnräder zur Ausübung der synchronen Öffnungs- bzw. Schließbewegung miteinander verbunden sind, und mit Drehlagern in den zugeordneten Randbereichen der Lüftungskanäle, wobei die Jalousienklappen aus Leichtmetallhohlprofilen gebildet sind,

Derartige Jalousien zur Regelung eines Gasstromes sind beispielsweise aus dem gattungsbildenden DE-GM 93 16 535 oder DE-GM 77 33 241, DE-91 06 188-U1, DE-93 14 681-U1, DE-26 39 907-A1, GB-20 08 742-A oder US-5 454 757 bekannt.

In der Regel werden Jalousienklappen in Luftkanälen eingebaut und durchsetzen mit ihren Schwenkzapfen die Luftkanalwände, wobei wenigstens eine Seite der Schwenkzapfen mit ineinander greifenden Zahnrädern ausgerüstet ist, derart, daß die Betätigung einer Klappe automatisch die Synchronbewegung der anderen Klappen mitbewirkt. Es ist auch bekannt, diese Jalousienklappen aus profilierten Stahlelementen herzustellen, was je nach Einsatzzweck Vorteile gegenüber Leichtmetallklappen hat. Diese sonstige Konstruktion ist aber in der Regel dann sehr ähnlich, insbesondere was die Synchronisation der Öffnungs- und Schließbewegungen angeht.

Man ist im übrigen bemüht, Lösungen zu finden, die die Verstellung bewirkenden Antriebselemente sowohl innerhalb des Luftkanales als auch außerhalb des Luftkanales anbringen zu können, was häufig zu konstruktiven Umgestaltungen führt. Auch ist die Montage häufig aufwendig und wenig befriedigend, je nachdem, ob die Zahnräder im Kanal oder außerhalb des Kanales angebracht werden.

Hier setzt die Erfindung an, deren Aufgabe es ist, eine Lösung zu schaffen, die eine sehr einfache Montage bei hoher Funktionsmäßigkeit, geringem Materialeinsatz und Unabhängigkeit von der Einbausituation schafft.

Diese Aufgabe wird gemäß der Erfindung dadurch gelöst, daß jede Jalousienklappe in ihren Randbereichen mittels eines Paares von Befestigungsschrauben an der Wandfläche des Lüftungskanales befestigt ist, wobei das Paar von Befestigungsschrauben die in der Gebrauchslage koaxial zueinander angeordnete Jalousienklappe, das dieser Klappe zugeordnete Zahnrad, eine Kunststofflager-Endkappe sowie einen außerhalb des Lüftungskanales angeordneten Kunststofflagerdeckel miteinander verbinden und gegeneinander fixieren, wobei das Schraubenpaar diese Elemente durchsetzt bzw. in Schraubkanäle der Jalousienklappe eingreift.

Bei der Erfindung werden alle Elemente zwischen einem Auflagerdeckel außerhalb des Lüftungskanales und der Stirnseite der Jalousienklappen angeordnet und mit nur zwei Schrauben synchron befestigt, unabhängig davon, ob die Zahnräder innerhalb des Lüftungskanales angeordnet werden oder außerhalb des Lüftungskanales. Die Montage ist stets äußerst einfach, wobei gleichzeitig eine zuverlässige Abdichtung im Schließfall gewährleistet ist.

Ausgestaltungen der Erfindung ergeben sich aus den Unteransprüchen. Dabei kann es zweckmäßig sein, wenn die Zahnräder als Zahnrad-Fragmentelemente mit zwei gegenüberliegenden, im wesentlichen etwa 100° überstreichenden Zahnbereichen ausgebildet sind mit einem zentrischen Eingriffsbereich für einen ggf. dort eingreifenden Schwenkzapfen.

Durch die Ausbildung der Zahnräder aus zwei etwa 100°-Bögen gebildeten Fragmenträdern kommt es zu erheblichen Materialeinsparungen mit der damit verbundenen Kosteneinsparung, die Elemente werden darüber hinaus noch leichter, so daß eine einfache Verschwenkbarkeit gegeben ist.

Vorteilhaft kann es sein, wenn am zentrischen Eingriffsbereich der Zahnrad-Fragmentelemente außenrandseitig vier um je 90° versetzte Schraubenausnehmungen vorgesehen sind, von denen in der Montagelage ein gegenüberliegendes Paar von den Befestigungsschrauben durchsetzt ist.

In weiterer Ausgestaltung sieht die Erfindung darüber hinaus auch vor, daß die Kunststofflager-Endkappe bis in den Bereich der Zähne der Zahnrad-Fragmentelemente reichende, gegenüberliegende Flügel aufweist, die bei Anliegen an der Stirnseite der Jalousienklappe diese Stirnseite abdichtet und/oder sich an der Oberfläche der Zahnrad-Flankelemente als Dichtung zwischen diesen und der Kanalwand anlegt.

Weitere Ausgestaltungen, Merkmale und Einzelheiten der Erfindung ergeben sich aufgrund der nachfolgenden Beschreibung sowie anhand der Zeichnung. Diese zeigt in
- Fig. 1: eine vereinfachte Explosionsdarstellung des Kopfbereiches einer Jalousienklappe mit angedeuteter Luftkanalwand sowie in
- Fig. 2: die stirnseitige Aufsicht auf drei Jalousienklappen in Schließstellung mit zugeordneten Fragmentzahnrädern.

Die allgemein mit 1 bezeichnete Vorrichtung zur Einstellung eines Durchströmquerschnittes bei lufttechnischen Anlagen ist in den Figuren nur bereichsweise bzw. ausschnittweise wiedergegeben:

In einer mit 2 bezeichneten Wand eines nicht näher dargestellten Luftkanales sind Ausnehmungen 3 eingebracht, die je mit einem Gegenlagerring 4, in der Regel aus Kunststoff, ausgerüstet sind, wobei bei einer Konfiguration, wie sie in Fig. 2 angedeutet ist, drei derartige Kunststofflagerringe 4 übereinander in der Kanalwand 2 je Seite vorgesehen sind.

Der Querschnitt des Lüftungskanales 2 ist in seiner Größe durch mit 5 bezeichnete Jalousienklappen veränderbar, in Fig. 2 ist eine Schließstellung dargestellt. Die Jalousienklappen sind als Kunststoffprofile gestaltet, sie weisen im dargestellten Beispiel einen etwa quadratischen Innenbereich 6 auf, wobei an den den Innenbereich bildenden Querstegen 7 nach außen weisende Einschraubkanäle 8 angeformt sind, in die in der Montagelage Befestigungsschrauben 9 eingreifen.

Zusätzlich sind an den Jalousienklappen 5 an ihren Außenlängsrändern Profilierungen 10 angebracht, die es ermöglichen, daß benachbarte Jalousienklappen in der Schließstellung dichtend ineinandergreifen und/oder, daß hier Dichtlippen, beispielsweise aus Gummi, eingezogen werden können.

Jeder Jalousienklappe 5 ist zur Betätigung ein Zahnrad-Fragmentelement, allgemein mit 11 bezeichnet, zugeordnet, welches zwei einen Winkel von ca. 100° überdeckende Zahnbereiche 12 auf gegenüberliegenden Seiten aufweist, die wechselseitig in Eingriff stehen, wie sich dies aus Fig. 2 ergibt.

Auch die Zahnrad-Fragmentelemente 11 weisen eine innere zentrische Ausnehmung 13 auf und vier um 90° versetzte Durchtrittsbereiche bzw. Schraubausnehmungen 14, die wiederum in der Montagelage je nach Einbaulage des Fragmentelementes 11 paarweise gegenüberliegend von den Fixierschrauben 9 durchsetzt werden, wie sich dies aus der strichpunktierten Linie in Fig. 1 ergibt.

Jeder Stirnseite der Jalousienklappe 5 ist eine Kunststofflager-Endkappe 15 zugeordnet mit einem zentrischen, in Fig. 1 eckig dargestellten Zapfen 16, der zur Betätigung der Klappen 5 durch die Ausnehmung 13 hindurchführbar und in den Profilbereich 6 fixierbar ist. Die Kunststofflager-Endkappe 15 weist eine kreisförmige Schulter 15a auf, die mit dem Kunststofflagerring 4 korrespondiert, wobei der äußere Abschluß in der Montagelage ein Kunststofflagerdeckel 17 bildet, der die Durchgangsbohrung 3 nach außen abschließt. Nach Zusammenstellung der Elemente werden diese mittels der Befestigungsschrauben 9 gegeneinander fixiert.

Aus Fig. 1 ist noch erkennbar, daß die Kunststofflager-Endkappe 15 mit zwei nach außen weisenden Flügeln 18 ausgestattet ist, die so geformt sein können, daß sie bei unmittelbarer Anlage an der Stirnseite der Jalousienklappe 5 den Innenraum abdichten und/oder sich am Zahnrad-Fragmentelement 11 anlegen.

Neben der in Fig. 1 wiedergegebenen Darstellung, d.h. der unmittelbaren Zuordnung des Zahnrad-Fragmentelementes 11 an der Stirnseite des Jalousienelementes 5, kann die Zusammenstellung bei ansonsten gleicher Konstruktion auch anders gewählt werden, in der Weise, daß die Zahnrad-Fragmentelemente an der Außenseite der Luftkanalwand 2 angeordnet sind.

## Patentansprüche

1. Vorrichtung zur Einstellung eines Durchströmquerschnittes in lufttechnischen Anlagen mit zueinander verstellbaren Jalousienklappen, die außenrandseitig über in Eingriff stehende Zahnräder zur Ausübung der synchronen Öffnungs- bzw. Schließbewegung miteinander verbunden sind, und mit Drehlagern in den zugeordneten Randbereichen der Lüftungskanäle, wobei die Jalousienklappen aus Leichtmetallhohlprofilen gebildet sind,
**dadurch gekennzeichnet,**
**daß** jede Jalousienklappe (5) in ihren Randbereichen mittels eines Paares von Befestigungsschrauben (9) an der Wandfläche des Lüftungskanales (2) befestigt ist, wobei das Paar von Befestigungsschrauben (9) die in der Gebrauchslage koaxial zueinander angeordnete Jalousienklappe (5), das dieser Klappe zugeordnete Zahnrad (11), eine Kunststofflager-Endkappe (15) sowie einen außerhalb des Lüftungskanales (2) angeordneten Kunststofflagerdeckel (17) miteinander verbinden und gegeneinander fixieren, wobei das Schraubenpaar diese Elemente durchsetzt und in Schraubkanäle (8) der Jalousienklappe (5) eingreift.

2. Vorrichtung nach Anspruch 1,
**dadurch gekennzeichnet,**
**daß** die Zahnräder als Zahnrad-Fragmentelemente (11) mit zwei gegenüberliegenden, im wesentlichen etwa 100° überstreichenden Zahnbereichen (12) ausgebildet sind mit einem zentrischen Eingriffsbereich (13) für einen ggf. dort eingreifenden Schwenkzapfen.

3. Vorrichtung nach Anspruch 2,
**dadurch gekennzeichnet,**
**daß** am zentrischen Eingriffsbereich der Zahnrad-Fragmentelemente (11) außenrandseitig vier um je 90° versetzte Schraubenausnehmungen (14) vorgesehen sind, von denen in der Montagelage ein gegenüberliegendes Paar von den Befestigungsschrauben (9) durchsetzt ist.

4. Vorrichtung nach Anspruch 2 oder 3,
**dadurch gekennzeichnet,**
**daß** die Zahnrad-Fragmentelemente (11) aus Leichtmetall gebildet sind.

5. Vorrichtung nach einem der vorangehenden Ansprüche,
**dadurch gekennzeichnet,**
**daß** die Kunststofflager-Endkappe (15) bis in den Bereich der Zähne der Zahnrad-Fragmentelemente reichende, gegenüberliegende Flügel (18) aufweist, die bei Anliegen an der Stirnseite der Jalousienklappe (5) diese Stirnseite abdichtet und/oder sich an der Oberfläche der Zahnrad-Fragmentelemente (11) als Dichtung zwischen diesen und der Kanalwand anlegt.

## Claims

1. Device for setting a through-flow cross-section in ventilation systems with louvred flaps which can be adjusted relative to one another, which are connected to one another at the outer edge via meshed toothed wheels to exert the synchronous opening or closing movement, and with pivoting bearings in the assigned edge areas of the ventilation ducts, wherein the louvred flaps are formed of light metal hollow profiles,
**characterised in that**
at its edge areas, each louvred flap (5) is fastened to the wall surface of the ventilation duct (2) by means of a pair of fastening screws (9), wherein the pair of fastening screws (9) connect to one another and fix in relation to one another the louvred flap (5) arranged co-axially to one another in the working position, the toothed wheel (11) assigned to this flap, a synthetic bearing end cap (15), as well as a synthetic bearing cover (17) arranged outside the ventilation duct (2), wherein the pair of screws passes through these elements and engages into screw channels (8) of the louvred flap (5).

2. Device in accordance with claim 1, **characterised in that** the toothed wheels are designed as toothed wheel fragment elements (11) with two opposite areas of toothing (12), essentially covering approx. 100°, with a central meshing area (13) for any pivoting journal that may engage there.

3. Device in accordance with claim 2, **characterised in that** provided on the outer edge on the central meshing area of the toothed wheel fragment elements (11) are four screw recesses (14), each offset by 90°, one opposite pair of which is penetrated by the fastening screws (9) in the assembled position.

4. Device in accordance with claim 2 or 3, **characterised in that** the toothed wheel fragment elements (11) are made of light metal.

5. Device in accordance with one of the preceding claims, **characterised in that** the synthetic bearing end cap (15) has opposite wings (18) which extend into the area of the teeth of the toothed wheel fragment elements, and which when resting against the frontal face of the louvred flap (5) seal off this frontal face, and/or rest against the surface of the toothed wheel flank elements (11) as a seal between them and the duct wall.

## Revendications

1. Dispositif pour régler une section de passage dans des installations aérauliques comportant des lamelles déplaçables les unes par rapport aux autres qui sont reliées les unes aux autres du côté bord extérieur via des roues dentées en engrènement pour exécuter le mouvement synchrone d'ouverture ou de fermeture, et comportant des paliers rotatifs dans les zones de bord associées des canaux d'aération, les lamelles étant réalisées à partir de profilés creux en métal léger, **caractérisé en ce que** chaque lamelle (5) est fixée dans ses zones de bord au moyen d'une paire de vis de fixation (9) contre la surface de paroi du canal d'aération (2), la paire de vis de fixation (9) reliant les uns aux autres et fixant les uns contre les autres la lamelle (5), la roue dentée (11) associée à cette lamelle, un capuchon d'extrémité formant palier en matière plastique (15) ainsi qu'un couvercle de palier en matière plastique (17) agencé à l'extérieur du canal d'aération (2), qui sont tous agencés coaxialement en position d'utilisation, la paire de vis traversant ces éléments et s'engageant dans des canaux de vissage (8) de la lamelle (5).

2. Dispositif selon la revendication 1, **caractérisé en ce que** les roues dentées sont réalisées sous forme d'élément fragmentaire de roue dentée (11) comportant deux zones dentées (12) opposées couvrant sensiblement environ 100° et comportent une zone d'engagement centrée (13) pour un pivot qui s'y engage le cas échéant.

3. Dispositif selon la revendication 2, **caractérisé en ce qu'**il est prévu au niveau de la zone d'engagement centrée des éléments fragmentaires de roue dentée (11), du côté bord extérieur, quatre évidements taraudés (14) décalés chacun de 90°, dont une paire opposée est traversée par les vis de fixation (9) en position de montage.

4. Dispositif selon l'une ou l'autre des revendications 2 et 3, **caractérisé en ce que** les éléments fragmentaires de roue dentée (11) sont formés en métal léger.

5. Dispositif selon l'une des revendications précédentes, **caractérisé en ce que** le capuchon d'extrémité formant palier en matière plastique (15) comprend des ailes opposées (18) qui s'étendent jusque dans la zone des dents des éléments fragmentaires de roue dentée et qui, en étant en appui contre la face frontale de la lamelle (5), étanchent cette face frontale et/ou s'appliquent contre la surface des éléments fragmentaires de roue dentée (11) à titre de joint d'étanchéité entre ceux-ci et la paroi du canal.
